# EUROPÄISCHE PATENTSCHRIFT

(11) **EP 0 550 729 B1**
(45) Veröffentlichungstag und Bekanntmachung des Hinweises auf die Patenterteilung: **25.09.1996**
(21) Anmeldenummer: 92916047.1
(22) Anmeldetag: 18.07.1992
(51) Int. Cl.: D01H 4/12, D01H 1/243, D01H 1/241

(54) **VERFAHREN UND VORRICHTUNG ZUR REDUZIERUNG DES ENERGIEVERBRAUCHS BEIM BETRIEB VON SPINNELEMENTEN**
PROCESS AND DEVICE FOR REDUCING POWER CONSUMPTION IN THE OPERATION OF SPINNING COMPONENTS
PROCEDE ET DISPOSITIF PERMETTANT DE REDUIRE LA CONSOMMATION D'ENERGIE LORS DE L'EXPLOITATION D'ELEMENTS A FILER

(30) Priorität: 27.07.1991 DE 4125016; 12.06.1992 DE 4219278
(43) Veröffentlichungstag der Anmeldung: 14.07.1993
(73) Patentinhaber: Rieter Ingolstadt Spinnereimaschinenbau AG, 85055 Ingolstadt (DE)
(72) Erfinder: JAEGER, Wolfgang, D-7360 Göppingen (DE)
(86) Internationale Anmeldenummer: EP9201643
(87) Internationale Veröffentlichungsnummer: WO9303212

(56) Entgegenhaltungen:
- EP-A- 0 395 880
- DE-A- 2 042 972
- DE-A- 3 413 764
- DE-A- 3 942 402
- DE-B- 1 510 840
- FR-A- 2 635 338

## Beschreibung

Die Erfindung betrifft die Reduzierung des Energieverbrauchs beim Betrieb der Spinnrotoren einer OE-Spinnmaschine oder dem Betrieb der Spindeln von Ringspinnmaschinen bzw. dem Flyer.

Als Spinnelemente sind Spinnrotoren und Spindeln zu betrachten. Der Antrieb des Spinnelementes ist so vorgesehen, daß das indirekte Antriebsmittel (Riemen oder Treibscheibe) kraftschlüssig an die dem Spinnelement zugeordnete Antriebsfläche angedrückt ist. Dieser Antrieb kann dabei so gestaltet sein, daß von einem Motor aus mittels Riementrieb eine Gruppe von Spinnelementen angetrieben wird, oder daß ein indirekter motorischer Einzelantrieb für jedes Spinnelement vorgesehen ist, wobei Riemen oder Treibscheibe als indirektes Antriebsmittel zum Einsatz kommen.

Es ist die Tatsache bekannt, daß infolge des Schlupfes zwischen Spinnelementen und deren indirekten Antriebsmitteln ein Energieverbrauch existiert, der unter Gewährleistung optimaler Produktionsbedingungen energetisch nicht minimal ist. Beispielsweise liegen bei Nennbetrieb der Rotoren die zulässigen Drehzahlabweichungen im Toleranzbereich von etwa ± 2%, ohne daß die Erzeugnisqualität leidet. Die Drehzahlabweichungen der Rotoren untereinander liegen in einem Toleranzbereich von ± 1,5 %. Dabei wird deutlich, daß insbesondere bei Gruppenantrieb von Rotoren mittels Riemen und einem Antriebsmotor aufgrund der Toleranz der Drehzahlen der Rotoren untereinander der elektrische Leistungsbedarf nicht minimal ist. Diese Tatsache wirkt sich gravierend auf den Gesamtverbrauch an Energie der Spinnmaschine aus, da die Zeitdauer des Normalbetriebes im Vergleich zum Hochlauf bzw. der Stillsetzung sehr groß ist.

Die DE-OS 39 42 402 beschreibt einen Tangentialriemenantrieb für OE-Spinnmaschinen, wobei die Spinnrotoren mehrere nebeneinanderliegender Spinnaggregate angetrieben werden. Der beschriebene Betätigungsmechanismus ist nur auf das Wechselspiel Rotor, Bremse und Andrückrolle ausgerichtet. Damit wird es möglich, die Andrückkraft während des Hochlaufs der Spinnmaschine um einen stets konstanten Wert zu erhöhen und mit Beginn des Normalbetriebes wieder zurückzunehmen. Voraussetzung ist die Einwirkung eines Wartungswagens auf den gemeinsamen Betätigungsmechanismus von Bremse und Andrückrolle. Die Hochlaufphase vollzieht sich im Sekundenbereich, so daß die erzielbare Energieeinsparung gering ist. Da stets die Mitwirkung des Wartungsautomaten erforderlich ist, erstreckt sich der Effekt der Energieeinsparung stets nur auf einen einzelnen Rotor der Spinnmaschine, die jedoch in der Regel mehr als 200 Rotoren hat. Der ökonomisch wirksame Effekt für die Gesamtmaschine ist unter dem Aspekt der Energieeinsparung sehr gering. Die Gesamtzeitdauer aller Anspinnvorgänge für eine Spinnmaschine pro Schicht ist wesentlich geringer als die Gesamtzeit der Garnproduktion pro Schicht. Deshalb ist es ein Nachteil, daß mit dieser Lösung keine Energieeinsparung für die Gesamtzeit der Garnproduktion der Spinnmaschine erzielbar ist. Für diesen entscheidenden Zeitraum ist die Lösung in keiner Weise geeignet, Energie überhaupt einzusparen.

Analoge Nachteile weist die DE-OS 34 13 764 auf. Die Kenntnis dieser beiden Lösungen reicht offensichtlich nicht aus, um eine ökonomisch spürbare Energieeinsparung für die Gesamtbetriebsdauer der Maschine pro Schicht zu erzielen.

Wie in dem Artikel "Autoccro 240 zur Herstellung feiner Rotorgarne", Chemiefasern / Textilindustrie, 41./93. Jahrgang, Januar 1991, Seite 41 dargestellt, laufen die Bemühungen zur Reduzierung des Energieverbrauchs an einer Spinnmaschine gegenwärtig in solche Richtungen wie beispielsweise Einsatz von Rotoren mit kleineren Rotordurchmesser, Steuerung der Antriebe mit Frequenzumrichtern oder dem Einsatz neuer Twin-disk-Lagerung des Rotors. In den beschriebenen Lösungen sind keine Möglichkeiten aufgezeigt, wie mittels der üblichen Anpreßrolle Einfluß auf die Minimierung des elektrischen Energiebedarfs während der Gesamtzeitdauer der Produktion genommen werden könnte.

Mit der Lösung nach DE-AS 15 10 840 wurde eine Verbesserung gegenüber der starren und drehzahlunabhängigen Anpressung erreicht. Nachteilig bei dieser Lösung aber ist, daß die Andrückkraft nur zentral, d.h. gleichzeitig und gleichförmig bei allen Anpreßrollen geändert wird. Die beispielsweise zwischen Spinnelementen in der Drehzahl existierende Toleranz (± 1,5 %) kann nicht zufriedenstellend für eine Energieverbrauchsreduzierung berücksichtigt werden. Weiterhin ist nachteilig, daß die Andrückkraft nur zentral steuerbar ist, d.h. die Reaktionen auf die Steuerung sind nicht erkennbar, was aufgrund der Toleranz für das einzelne Spinnelement Energieverluste zur Folge hat. Bisher hat die existierende Toleranz verhindert, den Energieverbrauch während des Spinnbetriebes weiter senken zu können.

Es ist die Tatsache bekannt, daß auch weiterhin infolge des Schlupfes zwischen Spinnelementen und deren indirekten Antriebsmittel ein Energieverbrauch existiert, der unter Gewährleistung optimaler Produktionsbedingungen energetisch nicht minimal ist.

Bei Drei-Schicht-Betrieb einer Spinnmaschine kann abgeschätzt werden, daß bei Vermeidung von Energieverlusten infolge unkontrollierten Schlupfes zwischen Rotor und indirektem Antriebsmittel eine zu beachtende Größenordnung der Einsparung des bisherigen Energieverbrauchs von bis zu einem Viertel des bisherigen Verbrauchs für den Rotorantrieb machbar wäre. Dieser Sachverhalt ist insbesondere deshalb gravierend, da die Zeitdauer des Normalbetriebes im Vergleich zu Betriebszuständen wie dem Hochlauf oder das Stillsetzen sehr groß ist und somit den entscheidenden Einfluß auf Einsparpotential an Energie ausübt.

Aufgabe der Erfindung ist es, den Energieverbrauch bei der Betriebsweise von Spinnelementen beständig minimal zu halten.

Ausgehend von dem Verfahren bzw. Vorrichtung gemäß DE-A-1 510 840 wird diese Aufgabe durch die Merkmale des kennzeichnenden Teils des Anspruchs 1 bzw. 5 gelöst.

Erfindungsgenläß werden während des Betriebes oder während des Drehzahlwechsels bei jedem einzelnen Spinnelement die Drehzahl des indirekten Antriebsmittels und die des jeweiligen Spinnelementes erfaßt, zu einer Drehzahldifferenz weiterverarbeitet und einer individuellen Regelung des Spinnelementes zugeführt, um die Anpreßkraft des Anpreßmittels zu regeln.

Es wird der optimale Wert der Drehzahldifferenz aus indirektem Antriebsmittel und Spinnelement als Führungsgröße für den Regelkreis eingesetzt. Dieser optimale Wert der Drehzahldifferenz wird für jedes einzelne Spinnelement empirisch ermittelt und als Sollwert bereitgestellt. Der Istwert der Drehzahldifferenz zwischen indirektem Antriebsmittel und Spinnelement wird fortlaufend erfaßt und ständig mit dem vorgegebenen qptimalen Wert der Drehzahldifferenz aus Antriebsmittel und Spinnelement verglichen.

Bei einer Abweichung vom optimalen Wert der Drehzahldifferenz wird entsprechend der Regelintensität über den Verstärker die Anpreßkraft des Anpreßmittels gegenüber dem indirekten Antriebsmittel oder dem Spinnelement definiert stärker oder schwächer eingestellt. Das Ergebnis ist eine auf konstanten Schlupf ausgelegte stetige und damit optimale Anpreßkraft. Dieser Vorgang ist stetig während des gesamten Betriebes des Spinnelementes.

Ein mit der Erfindung erzielter Vorteil besteht insbesondere darin, daß bei Betrieb der Spinnmaschine eine Energieeinsparung von bis zu 25 % gegenüber dem bisher üblichen Bedarf für einen Spinnelementeantrieb als ökonomisch meßbarer Vorteil nachzuweisen ist.

Weiterhin macht sich keine differenzierte Handhabung des Verfahrens zwischen Normalbetrieb und Anspinnbetrieb erforderlich, denn in jedem der unterschiedlichen Betriebsweisen wird der energieverbrauchsminimale Betrieb erreicht. Der Hauptanteil der Energieeinsparung resultiert jedoch aus dem Spinnbetrieb selbst.

Ein weiterer Vorteil ist, daß die Funktion der Erfindung unabhängig ist von den von Spinnelement zu Spinnelement bestehenden Schlupfunterschieden infolge von Fertigungstoleranzen und Reibwerten oder Einflüssen wie Netzspannungsschwankungen.

Kennzeichnend als Beispiel für eine bisherige, nach dem Stand der Technik bekannte Lösung ist Figur 1. Dabei zeigt
- Figur 1:: Statische Anpressung des Rotorschafts auf die Treibscheibe,
wobei ein indirekter Einzelantrieb des Rotors nach dem Stand der Technik dargestellt ist. Verwendung findet eine bekannte Twin-disk-Lagerung. Bekannterweise wird der Antrieb elektromotorisch mit der Baueinheit Wechselrichter 1 und Elektromotor 2 gebildet. Mit der Motorwelle ist die Treibscheibe 3 starr verbunden. Im Keilspalt, gebildet aus Treibscheibe 3 und einem Paar Stützscheiben 5, ist aufliegend der Rotorschaft 4 mit Rotor gelagert. Die Stützscheiben 5 sind mit einer Federpressung 6 ausgerüstet. Diese Federpressung 6 gemäß Figur 1 wird permanent mit einer konstanten Federkraft ausgeführt, so daß mittels Stützscheiben 5 der Rotorschaft 4 permanent und mit konstanter Kraft an die Treibscheibe 3 gepreßt wird. Der Drehzahlsensor 8 registriert die momentane Drehzahl für die Treibscheibe 3 und liefert seine Drehzahlwerte an einen Soll-Ist-Vergleich SW, d.h. der Drehzahlistwert wird mit einem Drehzahlsollwert verglichen. Der Regler 7 arbeitet auf der Grundlage der ermittelten Regeldifferenz. Der Regler 7 steht mit dem Wechselrichter 1 in Verbindung. Mit dem Wechselrichter 1 wird die Drehzahl des Motors 2 entsprechend der Größe der Regeldifferenz verändert.

Der dargestellte Regelkreis dient somit der Drehzahlregelung des Antriebes. Die Federpressung 6 ist statisch und in keiner Verbindung zu dem Regelkreis.

Ein Ausführungsbeispiel der Erfindung wird anhand nachfolgender Figuren beschrieben.

Dabei zeigt
- Figur 2:: Blockschaltbild zur Regelung der Anpreßkraft zwischen Rotorschaft und Treibscheibe
- Figur 3:: elektro-mechanisches Stellglied für Andrückrolle beim Gruppenantrieb der Rotoren mit Tangentialriemen
Ausgangspunkt bei Figur 2 ist ein indirekter Einzelantrieb eines Rotors unter Verwendung einer Twin-disk-Lagerung. Zum bestehenden Regelkreis wird ein zweiter Regelkreis eingeführt. Regelgröße im zweiten Kreis ist eine Drehzahldifferenz. Zu diesem Zweck stehen die Drehzahlsensoren 8 und 9 über einen Differenzbildner D und einem Soll-Ist-Vergleicher SWD einem Regler 10 in Verbindung. Verfahrensgemäß ist ein empirisch als optimal ermittelter Wert der Drehzahldifferenz aus Drehzahl der Treibscheibe 3 und Rotorschaft 4 als Sollwert der Drehzahldifferenz SWD vorgegeben. Jeder der Drehzahlsensoren 8 und 9 meldet permanent die aktuelle Drehzahl von Treibscheibe 3 und Rotorschaft 4. Der Differenzbildner D bildet die Differenz zwischen der Drehzahl der Treibscheibe 3 und der des Rotorschafts 4. Dieser Differenzwert ist ein Istwert, der verglichen wird mit dem Sollwert der Drehzahldifferenz SWD. Bei einer positiven oder negativen Abweichung (Regeldifferenz) von der Drehzahldifferenz SWD wird über den Regler 10 der Verstärker 11 so aktiviert, daß über das Stellglied 12 die Anpreßkraft entsprechend erhöht oder reduziert wird. Durch diese permanente Regelung ist auch dynamisch eine optimale Betriebsweise gewährleistet. Das Stellglied kann als Anpreßmittel ein Hydraulik- oder Pneumatikventil mit Arbeitskolben oder ein elektrischer Hubmagnet sein, wobei diese Baugruppe über die Stützscheiben 5 die definierte Anpreßkraft auf den Rotorschaft 4 ausübt, so daß dieser stetig und mit definierter Kraft gegen die Treibscheibe 3 gepreßt wird.

Es ist auch ein Ausführungsbeispiel (Fig. 3) für eine OE-Spinnmaschine realisierbar, welche mit einem Tangentialriemen 13 mehrere nebeneinander angeordnete Spinnelemente zugleich antreibt. In Fig. 3 ist schematisch und auszugsweise dargestellt der Rotorantrieb von beispielsweise Spinnbox A und Spinnbox B. Nicht dargestellt ist der Anschluß an die jeweiligen Regelkreise. Den einzelnen Andrückrollen 14 werden einzelne Stellglieder, die aus Magnetspule 17 und beweglichen Eisenkern 16 bestehen, zugeordnet. Die Andrückrolle 14 ist üblicherweise an einem Ende eines schwenkbaren Hebels 15 drehbar gelagert. Im gegenüberliegenden Arm des Hebels ist über ein Gelenk eine Stange mit einem Eisenkern 16 angeordnet. Der Eisenkern ist im Inneren einer Magnetspule 17 gelagert. Ist die Anpreßkraft zu erhöhen, wird der Eisenkern 16 mit definierter Kraft ins Spuleninnere gezogen, so daß die Andrückrolle 14 aufgrund bekannter Hebelverhältnisse mit genau definierter Kraft auf den Tangentialriemen 13 preßt. Ist diese Anpreßkraft gezielt zu verringern, so wird durch eine vom Regler veranlaßte Magnetfeldänderung der Eisenkern 16 aus dem Spuleninneren definiert hinausgedrückt. Entsprechend dem erfindungsgemäßen Verfahren werden Istwerte der Tanhentialriemendrehzahl und der Rotordrehzahl erfaßt und zu einer Drehzahldifferenz verarbeitet, so daß jede Spinnstelle individuell vom eigenen Regelkreis aus so geregelt werden kann (wie unter Figur 2 beschrieben), daß stets ein Minimum des Energieverbrauchs erreicht werden kann. Der Vorteil besteht weiterhin in einer Reduzierung mechanischen Aufwandes.

## Patentansprüche

1. Verfahren zur Reduzierung des Energieverbrauchs beim Betrieb von Spinnelementen, bei dem die Antriebsleistung durch ein indirektes Antriebsmittel an ein einzelnes oder mehrere Spinnelemente übertragen wird, dadurch gekennzeichnet, daß die Andrückkraft zwischen jedem Spinnelement und dem indirekten Antriebsmittel in Abhängigkeit der momentanen Differenz der Drehzahlen von Spinnelement und indirektem Antriebsmittel im stationären Betrieb mit Nenndrehzahlen oder bei Drehzahländerung geregelt wird, so daß der Schlupf zwischen indirektem Antriebsmittel und Spinnelement zeitlich konstant bleibt.

2. Verfahren nach Anspruch 1, dadurch gekennzeichnet, daß während des stationären Betriebes bei Nenndrehzahl oder bei Drehzahlwechsel des Spinnelementes ein Istwert der Drehzahldifferenz aus Drehzahl des indirekten Antriebsmittels und Drehzahl des Spinnelementes gebildet wird und in einem Regler mit einem Sollwert der Drehzahldifferenz verglichen wird, so daß infolge der Stellgröße der Regeleinrichtung das Anpreßmittel in Abhängigkeit der Abweichung vom Sollwert der Drehzahldifferenz an das indirekte Antriebsmittel oder das Spinnelement mit definierter Kraft angepreßt wird.

3. Verfahren nach einem oder beiden der Ansprüche 1 bis 2, dadurch gekennzeichnet, daß bei einer positiven oder negativen Abweichung vom Sollwert der Drehzahldifferenz die Anpreßkraft definiert stärker oder schwächer wird.

4. Verfahren nach einem oder beiden der Ansprüche 1 bis 2, dadurch gekennzeichnet, daß die Regelgröße eine Drehzahldifferenz ist.

5. Vorrichtung zur Reduzierung des Energieverbrauchs beim Betrieb von Spinnelementen, wobei ein Antriebsmotor mit einem indirekten Antriebsmittel gekoppelt ist, dieses indirekte Antriebsmittel kraftschlüssig mit dem Spinnelement oder einer Vielzahl von Spinnelementen in Verbindung steht, und ein Anpreßmittel zur Anpreßung von Spinnelement und indirektem Antriebsmittel angeordnet ist, dadurch gekennzeichnet, daß ein Regelkreis zur Regelung der Anpreßkraft des einzelnen Anpreßmittels angeordnet ist, in dem Sensoren (8,9) zur permanenten Ermittlung der aktuellen Drehzahlen von indirektem Antriebsmittel (3) und Spinnelement (4) eine Verbindung zu einem Differenzbildner (D) haben, der mit einem Soll-Ist-Vergleicher (SWD) von Differenzen in Verbindung steht und letzterer mit einem Regler (10) verbunden ist, wobei der Regler (10) mit einem Leistungsverstärker (11), und letzterer mit dem Anpreßmittel in Verbindung steht.

6. Vorrichtung nach Anspruch 5, dadurch gekennzeichnet, daß das Anpreßmittel ein Stellglied (12) des Regelkreises ist.

7. Vorrichtung nach Anspruch 5, dadurch gekennzeichnet, daß das Anpreßmittel mit den Stützscheiben (5) für den Rotorschaft (4) in Verbindung steht, so daß die Andrückkraft auf die Stützscheiben (5) wirken kann.

8. Vorrichtung nach Anspruch 5, dadurch gekennzeichnet, daß das Anpreßmittel mit einer Andrückrolle (14) eines Tangentialriemenantriebes für Spinnelemente in Verbindung steht.

9. Vorrichtung nach Anspruch 6, dadurch gekennzeichnet, daß das Stellglied (12) als ein Pneumatik- oder Hydraulikventil mit Arbeitskolben ausgebildet ist.

10. Vorrichtung nach Anspruch 6, dadurch gekennzeichnet, daß das Stellglied (12) als ein elektrischer Hubmagnet (16,17) ausgebildet ist.

## Claims

1. A process for reducing the power consumption during the operation of spinning components, in which the drive power is transmitted by an indirect driving means to an individual spinning component or a plurality of spinning components, **characterized in that** the pressing force between each spinning component and the indirect driving means is regulated as a function of the instantaneous difference in the rotational speeds of the spinning component and the indirect driving means in stationary operation at nominal rotational speeds or with a change in rotational speed, so that the slippage between the indirect driving means and the spinning component remains constant in time.

2. A process according to Claim 1, **characterized in that** during stationary operation at nominal rotational speed or with a change in the rotational speed of the spinning component an actual value of the rotational-speed difference is formed from the rotational speed of the indirect driving means and the rotational speed of the spinning component and is compared with a desired value of the rotational-speed difference in a regulator, so that as a result of the control variable of the regulating device the pressing means is pressed against the indirect driving means or the spinning component with a defined force as a function of the divergence from the desired value of the rotational-speed difference.

3. A process according to one or both of Claims 1 to 2, **characterized in that** with a positive or negative divergence from the desired value of the rotational-speed difference the pressing force becomes stronger or weaker in a defined manner.

4. A process according to one or both of Claims 1 to 2, **characterized in that** the regulating variable is a rotational-speed difference.

5. A device for reducing the power consumption during the operation of spinning components, wherein a drive motor is coupled to an indirect driving means, the said indirect driving means is connected by non-positive locking to the spinning component or a plurality of spinning components, and a pressing means is provided for pressing the spinning component and the indirect driving means, **characterized in that** a regulating circuit is provided for regulating the pressing force of the individual pressing means, in which sensors (8, 9) for continuously detecting the current rotational speeds of the indirect driving means (3) and the spinning component (4) are connected to form a difference former (**D**) connected to a desired/actual comparator (**SWD**) of differences, the said desired/actual comparator (**SWD**) being connected to a regulator (10), wherein the regulator (10) is connected to a power amplifier (11) and the said power amplifier (11) is connected to the pressing means.

6. A device according to Claim 5, **characterized in that** the pressing means is a control member (12) of the regulating circuit.

7. A device according to Claim 5, **characterized in that** the pressing means is connected to the support plates (5) for the rotor shaft (4), so that the pressing force can act upon the support plates (5).

8. A device according to Claim 5, **characterized in that** the pressing means is connected to a pressing roller (14) of a tangential belt drive for spinning components.

9. A device according to Claim 6, **characterized in that** the control member (12) is constructed as a pneumatic or hydraulic valve with operating pistons.

10. A device according to Claim 6, **characterized in that** the control member (12) is constructed as an electric lifting magnet (16, 17).

## Revendications

1. Procédé permettant de réduire la consommation d'énergie lors de l'exploitation d'éléments à filer où la puissance motrice est transmise soit à un élément à filer individuel soit à plusieurs éléments à filer par un moyen d'entraînement indirect, caractérisé en ce que la force de pression entre chaque élément à filer et le moyen d'entraînement indirect est réglée en fonction de la différence actuelle entre les vitesses de l'élément à filer et le moyen d'entraînement indirect, soit en régime stationnaire (régime normal) à des vitesses nominales soit en cas d'un changement de vitesse, de manière à ce que le glissement entre le moyen d'entraînement indirect et l'élément à filer reste constant dans le temps.

2. Procédé selon la revendication 1, caractérisé en ce qu'en régime stationnaire (régime normal) à la vitesse nominale ou encore en cas d'un changement de vitesse, une valeur effective est formée de la différence de vitesses résultant de la vitesse du moyen d'entraînement indirect et la vitesse de l'élément à filer, valeur qui est comparée dans un mécanisme de réglage à une valeur de consigne de la grandeur réglée de la différence de vitesses si bien que par suite de la variable réglante de l'installation de réglage le moyen de pression est pressé avec une force définie contre le moyen d'entraînement indirect ou l'élément à filer, en fonction de l'écart de consigne de la différence de vitesses.

3. Procédé selon une des revendications 1 et 2, ou selon les deux, caractérisé en ce qu'en cas d'un écart positif ou négatif de la valeur de consigne de la grandeur réglée de la différence de vitesses, la force de pression devient plus forte ou plus faible de façon définie.

4. Procédé selon une des revendications 1 et 2, ou selon les deux, caractérisé en ce que la variable réglante constitue une différence de vitesses.

5. Dispositif permettant de réduire la consommation d'énergie lors de l'exploitation d'éléments à filer, dispositif où un moteur de commande est accouplé à un moyen d'entraînement indirect, ce dernier étant en liaison, avec adhérence, avec l'élément à filer ou avec une multitude d'éléments à filer, et un moyen de pression pour la pression de l'élément à filer et du moyen d'entraînement indirect étant disposé, caractérisé en ce qu'un circuit de réglage pour le réglage de la force de pression du moyen de pression individuel est disposé, dans lequel des détecteurs (8,9) servant à la détection permanente des vitesses actuelles du moyen d'entraînement indirect (3) et de l'élément à filer (4) présentent une liaison vers un dispositif (D) de formation de différence qui est en connexion avec un comparateur des chiffres prévus avec les chiffres réels (SWD) des différences, ce dernier étant relié à un mécanisme de réglage (10), le mécanisme de réglage (10) étant en connexion avec un amplificateur de puissance (11) et ce dernier avec le moyen de pression.

6. Dispositif selon la revendication 5, caractérisé en ce que le moyen de pression est un composant de réglage (12) du circuit de réglage.

7. Dispositif selon la revendication 5, caractérisé en ce que le moyen de pression est en liaison avec les disques d'appui (5) pour la queue (4) du rotor si bien que la force de pression peut agir sur les disques d'appui (5).

8. Dispositif selon la revendication 5, caractérisé en ce que le moyen de pression est en liaison avec un rouleau (14) de pression d'un entraînement par courroie tangentielle pour des éléments à filer.

9. Dispositif selon la revendication 6, caractérisé en ce que le composant de réglage (12) est conçu comme soupape pneumatique ou hydraulique.

10. Dispositif selon la revendication 6, caractérisé en ce que le composant de réglage (12) est conçu comme électro-aimant de levage (16, 17).
